# EUROPÄISCHE PATENTSCHRIFT

(11) **EP 0 179 161 B1**
(45) Veröffentlichungstag und Bekanntmachung des Hinweises auf die Patenterteilung: **11.05.1988**
(21) Anmeldenummer: 84112734.3
(22) Anmeldetag: 23.10.1984
(51) Int. Cl.: F28D 21/00

(54) **Kanal zum Abführen der Verbrennungsgase einer Kesseleinrichtung**
Channel for removing flue gases of a boiler device
Canal pour évacuer des gaz de la combustion d'une chaudière

(43) Veröffentlichungstag der Anmeldung: 30.04.1986
(73) Patentinhaber: Vetter, Richard, D-31226 Peine (DE)
(72) Erfinder: Vetter, Richard, D-31226 Peine (DE)
(74) Vertreter: Depmeyer, Lothar

(56) Entgegenhaltungen:
- EP-A- 0 096 823
- WO-A-83/02493
- CH-A- 344 201
- DE-A- 2 110 630
- DE-A- 2 754 340
- DE-A- 2 943 411
- DE-A- 2 943 924
- DE-A- 3 104 344
- FR-A- 2 293 674
- REVUE GENERALE DE THERMIQUE, Band 14, Nr. 158, Februar 1975, Seiten 169-171, Thermique & Industrie, Paris, FR; C. LEVY: "La récupération de chaleur sur les fumées des chaudières"

## Beschreibung

Die Erfindung betrifft einen Kanal zum Abführen der Verbrennungsgase einer Kesseleinrichtung eines Heiz- oder Turbinenkraftwerkes, wobei der Kanal waagerecht oder nur schwach ansteigend und s-förmig verläuft, zumindest Teile der Kanalwandungen zur Erwärmung von Wasser oder ähnlichen Wärmeträgern ausgebildet sind und sich am Ende des Kanals ein Zugerzeuger befindet.

Kanäle dieser Ausbildung sind bei Warmwasserheizkesseln bekannt (DE-A-3 104 344), sie sind Bestandteil des Kesselinneren und zeichnen sich durch vier übereinanderliegende Abschnitte aus, wobei die unmittelbar aus der Verbrennungskammer kommenden Verbrennungsgase dem unten liegenden Abschnitt zugeführt werden und sich der Zugerzeuger am Ende des am weitesten oben gelegenen Abschnitts befindet.

Die Erfindung geht von der Erkenntnis aus, dass senkrechte Schornsteine zwar infolge der unterschiedlichen spezifischen Gewichte der heissen Gase die Möglichkeit eines natürlichen Zuges bieten, dass diese Kanäle zum Abführen der Verbrennungsgase die in diesen Gasen noch enthaltene Wärmeenergie jedoch nur unzureichend ausnutzen und dabei auch noch mit den Schornsteinabgasen abgeführte Schadstoffe infolge der Höhe der Schornsteine weit in das Umland getragen werden.

Ausgehend von der Überlegung, dass die eingangs erwähnten Kanäle waagerecht oder nur schwach ansteigend verlaufen und mit Vorteil zum Abführen der Verbrennungsgase ins Freie geeignet sind, liegt der Erfindung die Aufgabe zugrunde, einen gerade für diesen Verwendungszweck geeigneten Kanal vorzuschlagen, der eine verbesserte Ausnutzung der Wärmeenergie ermöglicht.

Zur Lösung dieser Aufgabe weist erfindungsgemäss der Kanal drei übereinander liegende Abschnitte zur Erzeugung unterschiedlicher Temperaturen der Wärmeträger auf, wobei die Verbrennungsgase dem höchstgelegenen Abschnitt zuführbar sind Dieser Vorschlag eröffnet die Möglichkeit, den Verbrennungsgasen die Wärmeenergie den Abschnitten entsprechend in drei Stufen zu entziehen, und zwar in der Weise, dass Wärmeträger hoher, mittlerer und niedriger Temperatur anfallen, die geeigneten Verbrauchern zugeführt werden können. Es wird so eine weitgehende Ausnutzung der in den Verbrennungsgasen enthaltenen Wärmeenergie erreicht.

Weitere zweckmässige Ausgestaltungen der Erfindung sind in den Unteransprüchen gekennzeichnet.

Weitere Einzelheiten der Erfindung werden anhand der Zeichnung erläutert, in der ein Ausführungsbeispiel der Erfindung dargestellt ist.

Es zeigen:
Fig. 1 einen senkrechten Schnitt durch einen Kanal zum Abführen der Verbrennungsgase einer Kesseleinrichtung eines Heiz- oder Turbinenkraftwerkes, und zwar in schematischer Darstellung, und
Fig. 2 einen Kanalabschnitt für einen Kanal gemäss Fig. 1 im Querschnitt.

Die Verbrennungsgase gelangen über ein Rohr 1 vom nicht dargestellten Kessel aus - sich in Richtung der Pfeile 2 bewegend - in den zum Abführen der Verbrennungsgase dienenden Kanal, der aus drei übereinanderliegenden Abschnitten A, B und C besteht, welche alle waagerecht liegend angeordnet sind. Vom Abschnitt A aus gelangen die Gase über eine Umlenkstelle 3, die hutzenartig ausgebildet und abnehmbar ist, in den darunter befindlichen Abschnitt B und von dort aus in den nahe dem Erdboden 4 befindlichen Abschnitt C, und zwar ebenfalls über Umlenkstelle 5 mit abnehmbarer Hutze 6.

Der Abschnitt C führt in einen Endstutzen 7, der mit einem Ventilator 8 zur Erzeugung des künstlichen Zuges innerhalb des Kanales ausgestattet ist. Vor dem Ventilator 8 befindet sich noch eine Einrichtung zum Einsprühen von Wasser in das Innere des Endstutzens 7. Diese mit Düsen od. dgl. ausgestattete Einrichtung ist mit 8' bezeichnet.

Die Kanalabschnitte A - C bestehen aus doppelwandigen Platten 9 mit einem entsprechend rechteckigen Aufnahmeraum 10 für Wasser, ggfs. aber auch für andere flüssige Wärmeträger. Dabei sind waagerechte Platten 11 und zwischen diesen im Randbereich senkrechte Platten 12 vorgesehen in der Weise, dass sich ein in etwa rechteckiger Kanalquerschnitt ergibt, wenn man zwei Platten 11 und zwei Platten 12 betrachtet. Dabei versteht es sich, dass die Platten 11, 12 geeignete Anschlüsse aufweisen, um das Wasser od. dgl. von einer Platte zur anderen Platte leiten zu können; die Verbindungsbögen sind mit 13 bezeichnet. Der Einlauf befindet sich bei 14 und der Auslauf bei 15.

Wie ohne weiteres erkennbar ist, sind bei der Ausführung gemäss Fig. 2 zwei übereinander liegende, parallel geschaltete und so wirkende Teilkanäle 16, 17 vorgesehen, während gemäss Fig. 1 durch weitere Platten 11 und 12 drei übereinander liegende Teilkanäle 18, 19, 20 installiert sind. Bei einer Breite der senkrechten Platten 12 von etwa 30 cm ergibt sich eine Kanalhöhe für die Teilkanäle von ebenfalls 30 cm. Darüber hinaus können über die Länge des Gesamtkanals gesehen selbstverständlich mehrere Platten 11, 12 aufeinander folgen.

Die Abschnitte A - C sind leitungsmässig voneinander getrennt, um so drei temperaturmässig unterschiedliche Sektionen zu schaffen, wobei die Sektion im Abschnitt A Wassertemperaturen von etwa 110-120°C zu erzeugen hat, während die Wassertemperatur im Abschnitt B etwa 60 - 80°C betragen kann. Die Wassertemperatur im Abschnitt C sollte dann etwa 30°C sein, wobei dann die Temperatur der Verbrennungsgase im Bereich des Ventilators 8 etwa 30°C betragen soll, wozu auch die Einrichtung 8' beiträgt. Damit treten die gewünschten Kondensationen und Abscheidungen ein, damit praktisch alle Schadstoffe noch innerhalb des Endstutzens in einer nicht näher dargestellten Vorrichtung gesammelt werden können.

Die erfindungsgemässe Anlage ist vorzugsweise für Leistungen über 5000 KW gedacht.

## Patentansprüche

1. Kanal zum Abführen der Verbrennungsgase einer Kesseleinrichtung eines Heiz- oder Turbinenkraftwerkes, wobei der Kanal waagerecht oder nur schwach ansteigend und s-förmig verläuft, zumindest Teile der Kanalwandungen zur Erwärmung von Wasser oder ähnlichen Wärmeträgern ausgebildet sind und sich am Ende des Kanals ein Zugerzeuger (8) befindet, dadurch gekennzeichnet, dass der Kanal drei übereinander liegende Abschnitte (A, B, C) zur Erzeugung unterschiedlicher Temperaturen der Wärmeträger aufweist, wobei die Verbrennungsgase dem höchstgelegenen Abschnitt (A) zuführbar sind.

2. Kanal nach Anspruch 1, dadurch gekennzeichnet, dass die zwei Abschnitte (A, B, C) verbindende Umlenkstelle (5) von einer abnehmbaren Hutze (6) gebildet ist.

3. Kanal nach Anspruch 1, dadurch gekennzeichnet, dass die Abschnitte (A, B, C) aus zwei oder mehreren wirkungsmässig parallel geschalteten Teilkanälen (16, 17; 18, 19, 20) bestehen.

4. Kanal nach Anspruch 1, dadurch gekennzeichnet, dass der höchstgelegene Abschnitt (A) zur Erwärmung des Wärmeträgers auf etwa 110°C, der mittlere Abschnitt (B) zur Erwärmung auf etwa 60 - 80°C und der unten gelegene Abschnitt (C) zur Erwärmung auf etwa 30°C dient.

5. Kanal nach Anspruch 1, dadurch gekennzeichnet, dass am Ende des unten gelegenenen Abschnittes (C) eine zum Einsprühen oder Einspritzen von Wasser in die Verbrennungsgase dienende Einrichtung (8') vorgesehen ist.

## Claims

1. Channel for removing flue gases of a boiler device of a heating or turbine power station, wherein the channel extends horizontally or only at a slight incline and in an S-shaped configuration, at least parts of the channel walls are adapted to heat water or similar heat carriers, and a draught generator (8) is situated at the end of the channel, characterised in that the channel has three portions (A, B, C) which lie one above the other to produce different temperatures for the heat carriers, the flue gases being able to be supplied to the highest portion (A).

2. Channel according to claim 1, characterised in that the deflection point (5), connecting two portions (A, B, C), is formed from a removable hood (6).

3. Channel according to claim 1, characterised in that the portions (A, B, C) comprise two or more partial channels (16, 17; 18, 19, 20) which are effetive- ly connected in parallel.

4. Channel according to claim 1, characterised in that the highest portion (A) serves to heat the heat carrier to approximately 110°C, the central portion (B) serves to heat it to approximately 60 - 80°C, and the lowest portion (C) serves to heat it to approximately 30°C.

5. Channel according to claim 1, characterised in that a device (8'), which serves to spray or inject water into the flue gases, is provided at the end of the bottom portion (C).

## Revendications

1. Canal d'évacuation des gaz de combustion d'une chaudière d'une centrale thermique ou d'une centrale à turbine, le canal s'étendant horizontalement ou n'étant que légèrement en pente et étant en forme de s, au moins des parties des parois du canal étant constituées pour réchauffer de l'eau ou des agents caloporteurs analogues, et un dispositif assurant le tirage (8) se trouvant à l'extrémité du canal, caractérisé en ce que le canal comprend trois sections (A, B, C) superposées pour conférer des températures différentes aux agents caloporteurs, les gaz de combustion pouvant être amenés à la section (A) la plus élevée.

2. Canal suivant la revendication 1, caractérisé en ce que l'emplacement de renvoi (5) reliant deux sections (A, B, C) est formé d'un capot (6) amovible.

3. Canal suivant la revendication 1, caractérisé en ce que les sections (A, B, C) sont constituées de deux ou de plusieurs canaux partiels (16, 17; 18, 19, 20) montés en parallèle du point de vue du fonctionnement.

4. Canal suivant la revendication 1, caractérisé en ce que la section (A) la plus élevée sert à réchauffer l'agent caloporteur jusqu'à 110°C environ, la section (B) intermédiaire à le réchauffer jusqu'à 60 à 80°C environ et la section (C) disposée en-dessous à le réchauffer jusqu'à 30°C environ.

5. Canal suivant la revendication 1, caractérisé en ce que qu'à l'extrémité de la section (C) disposée en-dessous, est prévu un dispositif (8' ) servant à pulvériser ou à projeter de l'eau dans les gaz de combustion.
